# EUROPÄISCHE PATENTSCHRIFT

(11) **EP 1 031 435 B1**
(45) Veröffentlichungstag und Bekanntmachung des Hinweises auf die Patenterteilung: **09.07.2003**
(21) Anmeldenummer: 99103482.8
(22) Anmeldetag: 23.02.1999
(51) Int. Cl.: B42F 9/00

(54) **Vorrichtung zum Binden eines Dokumentenstapels**
Device for binding a stack of documents
Dispositif pour relier une pile de documents

(43) Veröffentlichungstag der Anmeldung: 30.08.2000
(73) Patentinhaber: ESSELTE N.V., 9100 St. Niklaas (BE)
(72) Erfinder: Maes, Dirk, 9160 Lokeren (BE)
(74) Vertreter: Style, Kelda Camilla Karen

(56) Entgegenhaltungen:
- FR-A- 473 601
- GB-A- 138 734
- GB-A- 191 318 675
- US-A- 2 259 505

## Beschreibung

Die Erfindung betrifft eine Vorrichtung zum Binden eines Dokumentenstapels mit zumindest einem Halteelement, wobei das Halteelement aus einem oberen Klemmteil und einem unteren Klemmteil mit jeweils einem Rückenteil und zwei im wesentlichen senkrecht zum jeweiligen Rückenteil angeordneten Seitenteilen besteht, wobei das obere Klemmteil in das untere Klemmteil hineinschiebbar bzw. aus dem unteren Klemmteil herausbewegbar ist und wobei die Seitenteile des oberen Klemmteils flexibel ausgestaltet sind und zusammengedrückt werden, wenn das obere Klemmteil in das untere Klemmteil hineingeschoben wird bzw. wobei die Seitenteile des oberen Klemmteils in ihre ursprüngliche Lage zurückfedern, wenn das obere Klemmteil aus dem unteren Klemmteil herausbewegt wird.

Ein Halteelement - sprich ein Clip - der zuvor beschriebenen Ausgestaltung ist bereits aus der US-PS 5,539,963 bekannt geworden. Die Offenbarung der US-Patentschrift ist dem Offenbarungsgehalt der vorliegenden Erfindung zuzurechnen.
Aus der US-Patentschrift ist es auch bekannt, mehrere Clip-Elemente entlang der zu bindenden Kante des Dokumentenstapels anzuordnen und so ein gebundenes Produkt zu erhalten. Der Nachteil dieser Lösung besteht darin, daß die Stabilität des gebundenen Dokumentenstapels, insbesondere im Bereich der gebundenen Kante, relativ gering ist. Darüber hinaus sind die Clip-Elemente zwar für die ihnen zugedachte Aufgabe bestens geeignet, jedoch vermittelt das gebundene Produkt einen wenig professionellen Eindruck und ist daher für die Erstellung von hochwertigen gebundenen Produkten ungeeignet.

Der Erfindung liegt die Aufgabe zugrunde, eine einfach zu handhabende und kostengünstige Vorrichtung zum Binden eines Dokumentenstapels vorzuschlagen.

Die Aufgabe wird dadurch gelöst, daß ein Binderücken mit u-förmigem Querschnitt vorgesehen ist, der vorzugsweise zumindest dieselbe Länge aufweist wie die jeweils zu bindende Kante des Dokumentenstapels, und daß Halteelement und Binderücken miteinander verbunden sind.

Gemäß einer vorteilhaften Weiterbildung der erfindungsgemäßen Vorrichtung ist der Binderücken aus Metall oder Kunststoff gefertigt. Eine bevorzugte, da einfache Augestaltung der erfindungsgemäßen Vorrichtung schlägt vor, das Halteelement in dem u-förmigen Binderücken anzuordnen. In diesem Zusammenhang hat es sich als vorteilhaft erwiesen, das Halteelement über eine Klebeverbindung in dem u-förmigen Binderücken festzumachen. Hierzu genügt es, wenn das Rückenteil des unteren Klemmteils des Halteelements mit dem Binderücken verklebt ist.

Um die Qualität des gebundenen Dokumentenstapels zu verbessern, ist ein Einband vorgesehen, der aus einem Rückenteil, einer Vorderseite und einer Rückseite besteht. Entweder ist der Binderücken beispielsweise über eine Klebeverbindung mit dem Rückenteil des Einbandes verbunden, oder der Binderücken ist integraler Teil des Einbandes. Auch ist es möglich, daß der Binderücken das Rückenteil des Einbandes bildet und daß die Vorderseite und die Rückseite des Einbandes vorzugsweise im Bereich der außenliegenden Seitenteile des u-förmigen Binderückens befestigt sind. Weiterhin können gemäß einer kostengünstigen Variante die Vorderseite und die Rückseite zu beiden Seiten des Dokumentenstapels plaziert werden und anschließend in den Halteelementen befestigt werden, die in dem Binderücken angeordnet sind.

Eine bevorzugte Ausgestaltung der erfindungsgemäßen Vorrichtung schlägt vor, daß der Einband, bestehend aus Vorderseite und Rückseite und/oder Rückenteil aus Karton und/oder Kunststoff gefertigt ist. Je nach Material, das für den Einband verwendet wird, ist gemäß einer vorteilhaften Weiterbildung der erfindungsgemäßen Vorrichtung vorgesehen, daß die Vorderseite und/oder die Rückseite des Einbandes und/oder das Rückenteil des Einbandes zumindest eine Falzlinie aufweisen/aufweist.

Die Erfindung wird anhand der nachfolgenden Figuren näher erläutert. Es zeigt:
Fig. 1: eine Draufsicht auf eine bevorzugte Ausgestaltung der erfindungsgemäßen Vorrichtung,
Fig. 2a: einen Querschnitt einer weiteren Ausgestaltung der erfindungsgemäßen Vorrichtung vor dem Einfügen des Dokumentenstapels und
Fig. 2b: einen Querschnitt der in Fig. 2a gezeigten Ausgestaltung der erfindungsgemäßen Vorrichtung mit eingefügtem Dokumentenstapel.

Fig. 1 zeigt eine Draufsicht auf eine bevorzugte Ausgestaltung der erfindungsgemäßen Vorrichtung 1, bevor der Dokumentenstapel 2 in die Halteelemente 3 eingefügt ist. Der Binderücken 14, bei dem es sich um ein stabiles u-förmiges, also kanalförmiges Bindeelement handelt, ist im Rückenteil 11 des Einbandes 4 angeordnet. Vorzugsweise ist der Binderücken 14 mit dem Rückenteil 11 verklebt. Der Einband 4 besteht aus einer Vorderseite 12, einer Rückseite 13 und dem besagten Rückenteil 11. Vier Halteelemente 3 sind in der kanalförmigen Öffnung des Binderückens 14 vorzugsweise über eine Klebeverbindung festgemacht. Selbstverständlich ist es je nach Anwendung auch möglich, die Vorderseite 12 und die Rückseite 13 an den Seitenteilen des u-förmigen Binderückens 14 festzukleben. Möglich ist es darüber hinaus, den Dokumentenstapel 2 mit der Vorderseite 12 und der Rückseite 13 in die Haltelemente 3 des Binderückens 14 einzufügen. Diese Halteelemente 3 werden im Zusammenhang mit den Figuren Fig. 2a und Fig. 2b näher beschrieben.

In Fig. 2a ist ein Querschnitt einer weiteren Ausgestaltung der erfindungsgemäßen Vorrichtung 1 vor dem Einfügen des Dokumentenstapels 2 dargestellt; Fig. 2b zeigt einen Querschnitt der in Fig. 2a gezeigten Ausgestaltung der erfindungsgemäßen Vorrichtung 1 mit eingefügtem Dokumentenstapel 2. Das Halteelement 3 besteht aus einem oberen Klemmteil 5 und einem unteren Klemmteil 6. Sowohl das obere Klemmteil 5 als auch das untere Klemmteil 6 weisen ein Rückenteil 7, 8 mit zwei im wesentlichen senkrecht zum jeweiligen Rückenteil 7, 8 angeordneten Seitenteilen 9, 10 auf. Das obere Klemmteil 5 und das untere Klemmteil 6 sind derart ausgestaltet, daß das obere Klemmteil 5 in das untere Klemmteil 5 hineingeschoben oder aus dem unteren Klemmteil herausbewegt werden kann. Da die Seitenteile 9 des oberen Klemmteils 5 flexibel ausgestaltet sind, werden sie zusammengedrückt, wenn das obere Klemmteil 5 in das untere Klemmteil 6 hineingeschoben wird. Hierdurch werden die beiden Klemmfedern 16 zusammengedrückt und klemmen die Blätter des Dokumentenstapels 2. Sobald das obere Klemmteil 5 aus dem unteren Klemmteil 6 herausbewegt wird, kehren die Seitenteile 9 mit den Klemmfedern 16 des oberen Klemmteils 5 in ihre ursprüngliche Lage zurück.

Das Halteelement 3 ist an dem Rückenteil 11 des Einbandes 4 festgemacht. Die Befestigung erfolgt bevorzugt über eine Klebeverbindung, jedoch sind andere Befestigungsmethoden, z. B. Vernieten, ebenfalls problemlos möglich. An dem Rückenteil 11 des Einbandes 4 ist der u-förmige Binderücken 14 befestigt, so daß der Binderücken 14 von außen nicht sichtbar ist. Der Binderücken 14 ist bevorzugt aus einem stabilen Material (Metall oder Kunststoff, hergestellt im Strangpreß- oder Spritzgußverfahren) gefertigt und verleiht so der gebundenen Kante des Dokumentenstapels 2 die Stabilität, welche ein hochwertiges gebundenes Produkt auszeichnet. Der Einband 4, der gleichfalls aus einem relativ formbeständigen Material gefertigt sein kann, verleiht dem gebundenen Dokumentenstapel 2 gleichfalls ausreichend Stabilität und schützt ihn effektiv vor Beschädigungen.

### Bezugszeichenliste

- 1: erfindungsgemäße Vorrichtung
- 2: Dokumentenstapel
- 3: Halteelement
- 4: Einband
- 5: oberes Klemmteil
- 6: unteres Klemmteil
- 7: Rückenteil des oberen Klemmteils
- 8: Rückenteil des unteren Klemmteils
- 9: Seitenteil des oberen Klemmteils
- 10: Seitenteil des unteren Klemmteils
- 11: Rückenteil des Einbandes
- 12: Vorderseite des Einbandes
- 13: Rückseite des Einbandes
- 14: Binderücken
- 15: Falzlinie
- 16: Klemmfeder

## Patentansprüche

1. Vorrichtung zum Binden eines Dokumentenstapels (2) mit zumindest einem Halteelement (3), wobei das Halteelement (3) aus einem oberen Klemmteil (5) und einem unteren Klemmteil (6) mit jeweils einem Rückenteil (7, 8) und zwei im wesentlichen senkrecht zum jeweiligen Rückenteil (7, 8) angeordneten Seitenteilen (9, 10) besteht, wobei das obere Klemmteil (5) in das untere Klemmteil (6) hineinschiebbar bzw. aus dem unteren Klemmteil (6) herausbewegbar ist und wobei die Seitenteile (9) des oberen Klemmteils (5) flexibel ausgestaltet sind und zusammengedrückt werden, wenn das obere Klemmteil (5) in das untere Klemmteil (6) hineingeschoben wird bzw. wobei die Seitenteile (9) des oberen Klemmteils (5) in ihre ursprüngliche Lage zurückfedern, wenn das obere Klemmteil (5) aus dem unteren Klemmteil (6) herausbewegt wird,
**dadurch gekennzeichnet,**
**daß** ein Binderücken (14) mit u-förmigem Querschnitt vorgesehen ist, der vorzugsweise zumindest dieselbe Länge aufweist wie die jeweils zu bindende Kante des Dokumentenstapels (2), und
**daß** das Rückenteil (7) des Halteelements (3) und Binderücken (14) fest miteinander verbunden sind.

2. Vorrichtung nach Anspruch 1,
**dadurch gekennzeichnet,**
**daß** der Binderücken (14) aus Metall oder Kunststoff gefertigt ist.

3. Vorrichtung nach Anspruch 1 oder 2,
**dadurch gekennzeichnet,**
**daß** das Halteelement (3) in dem u-förmigen Binderücken (14) angeordnet und über eine Klebeverbindung verbunden ist.

4. Vorrichtung nach Anspruch 1 oder 2,
**dadurch gekennzeichnet,**
**daß** die Seitenteile (8) des unteren Klemmteils (6) des Halteelements (3) nur im unteren Bereich mit dem Binderücken (14) verbunden sind.

5. Vorrichtung nach Anspruch 1,
**dadurch gekennzeichnet,**
**daß** ein Einband (4) vorgesehen ist, der aus einem Rückenteil (11), einer Vorderseite (12) und einer Rückseite besteht (13).

6. Vorrichtung nach Anspruch 5,
**dadurch gekennzeichnet,**
**daß** das Rückenteil (11) des Einbandes (4) von dem u-förmigen Binderücken (14) gebildet wird, und
**daß** die Vorderseite (12) und die Rückseite (13) des Einbandes (4) an dem u-förmigen Binderücken (14) befestigt sind.

7. Vorrichtung nach Anspruch 5,
**dadurch gekennzeichnet,**
**daß** der u-förmige Binderücken (14) im Rückenteil (11) des Einbandes (4) befestigt ist.

8. Vorrichtung nach Anspruch 1, 2 oder 3,
**dadurch gekennzeichnet,**
**daß** der Einband (4), bestehend aus Vorderseite (12) und Rückseite (13) und/oder Rückenteil (11) aus Karton und/oder Kunststoff gefertigt ist.

9. Vorrichtung nach Anspruch 5, 6, 7 oder 8,
**dadurch gekennzeichnet,**
**daß** die Vorderseite (12) und/oder die Rückseite (13) des Einbandes (4) und/oder das Rückenteil (11) des Einbandes (4) zumindest eine Falzlinie (15) aufweisen/aufweist.

## Claims

1. A device for binding a stack of documents (2) having at least one retaining element (3), wherein the retaining element (3) consists of an upper clamping part (5) and a lower clamping part (6) each having a spine part (7, 8) and two lateral parts (9, 10) disposed substantially perpendicularly to the respective spine part (7, 8), wherein the upper clamping part (5) can be pushed into the lower clamping part (6) and can be moved out of the lower clamping part (6), and wherein the lateral parts (9) of the upper clamping part (5) have a flexible construction and are compressed when the upper clamping part (5) is pushed into the lower clamping part (5), and wherein the lateral parts (9) of the upper clamping part (5) spring back into their original position when the upper clamping part (5) is moved out of the lower clamping part (6),
**characterised in that** a binding spine (14) having a U-shaped cross section is provided, which preferably comprises at least the same length as the respective edge of the stack of documents (2) to be bound,
**and in that** the spine part (7) of the retaining element (3) and binding spine (14) are securely connected to each other.

2. A device according to Claim 1,
**characterised in that** the binding spine (14) is produced from metal or plastic.

3. A device according to Claim 1 or 2,
**characterised in that** the retaining element (3) is disposed in the U-shaped binding spine (14) and is connected via an adhesive joint.

4. A device according to Claim 1 or 2,
**characterised in that** the lateral parts (8) of the lower clamping part (6) of the retaining element (3) are connected to the binding spine (14) only in the lower region.

5. A device according to Claim 1,
**characterised in that** a binding (4) is provided which consists of a spine part (11), a front (12) and a back (13).

6. A device according to Claim 5,
**characterised in that** the spine part (11) of the binding (4) is formed by the U-shaped binding spine (14),
**and in that** the front (12) and the back (13) of the binding (4) are fixed to the U-shaped binding spine (14).

7. A device according to Claim 5,
**characterised in that** the U-shaped binding spine (14) is fixed in the spine part (11) of the binding (4).

8. A device according to Claim 1, 2 or 3,
**characterised in that** the binding (4), consisting of front (12) and back (13) and or spine part (11), is made from cardboard and/or plastic.

9. A device according to Claim 5, 6, 7 or 8,
**characterised in that** the front (12) and/or the back (13) of the binding (4) and/or the spine part (11) of the binding (4) comprise/comprises at least one folding line (15).

## Revendications

1. Dispositif destiné à relier une pile (2) de documents comportant au moins un élément de retenue (3), l'élément de retenue (3) étant constitué d'une pièce de serrage supérieure (5) et d'une pièce de serrage inférieure (6), comportant chacune une partie dorsale (7, 8) et deux parties latérales (9, 10) disposées pour l'essentiel perpendiculairement à la partie dorsale (7, 8) respective, la pièce de serrage supérieure (5) pouvant être insérée dans la pièce de serrage inférieure (6), ou retirée de cette dernière, les parties latérales (9) de la pièce de serrage supérieure (5) étant flexibles et étant comprimées lorsque la pièce de serrage supérieure (5) est insérée dans la pièce de serrage inférieure (6), et les parties latérales (9) de la pièce de serrage supérieure (5) revenant élastiquement dans leur position initiale lorsque la pièce de serrage supérieure (5) est retirée de la pièce de serrage inférieure (6),
**caractérisé en ce que**
il est prévu un dos de reliure (14) ayant une section transversale en forme de u, qui est de préférence au moins de la même longueur que le bord de la pile (2) de documents à relier, et
**en ce que** la partie dorsale (7) de l'élément de retenue (3) et le dos de reliure (14) sont reliés solidairement entre eux.

2. Dispositif selon la revendication 1,
**caractérisé en ce que**
le dos de reliure (14) est réalisé en métal ou en matière plastique.

3. Dispositif selon la revendication 1 ou 2,
**caractérisé en ce que**
l'élément de retenue (3) est disposé dans le dos de reliure (14) en forme de u, et est relié par l'intermédiaire d'une liaison adhésive.

4. Dispositif selon la revendication 1 ou 2,
**caractérisé en ce que**
les parties latérales (8) de la pièce de serrage inférieure (6) de l'élément de retenue (3) ne sont reliées au dos de reliure (14) que dans la zone inférieure.

5. Dispositif selon la revendication 1,
**caractérisé en ce que**
il est prévu une reliure (4) qui est constituée d'une partie dorsale (11), d'une face avant (12) et d'une face arrière (13).

6. Dispositif selon la revendication 5,
**caractérisé en ce que**
la partie dorsale (11) de la reliure (4) est constituée du dos de reliure (14) en forme de u, et
la face avant (12) et la face arrière (13) de la reliure (4) sont fixées au dos de reliure (14) en forme de u.

7. Dispositif selon la revendication 5,
**caractérisé en ce que**
le dos de reliure (14) en forme de u est fixé dans la partie dorsale (11) de la reliure (4).

8. Dispositif selon la revendication 1, 2 ou 3,
**caractérisé en ce que**
la reliure (4) constituée de la face avant (12) et de la face arrière (13) et/ou de la partie dorsale (11) est réalisée en carton et/ou en matière plastique.

9. Dispositif selon la revendication 5, 6, 7 ou 8,
**caractérisé en ce que**
la face avant (12) et/ou la face arrière (13) de la reliure (4) et/ou la partie dorsale (11) de la reliure (4) comportent/comporte au moins une ligne de pliage (15).
